# EUROPÄISCHE PATENTSCHRIFT

(11) **EP 1 395 709 B1**
(45) Veröffentlichungstag und Bekanntmachung des Hinweises auf die Patenterteilung: **23.11.2011**
(21) Anmeldenummer: 02764569.6
(22) Anmeldetag: 16.05.2002
(51) Int. Cl.: E01D 19/04, E01B 25/00

(54) **LAGERSYSTEM UND LAGER**
BEARING SYSTEM AND BEARINGS
SYSTEME SUPPORT ET SUPPORT Y RELATIF

(30) Priorität: 12.06.2001 DE 10128362
(43) Veröffentlichungstag der Anmeldung: 10.03.2004
(73) Patentinhaber: Maurer Söhne GmbH & Co. KG, 80750 München (DE)
(72) Erfinder: BRAUN, Christian, Dr., 83607 Holzkirchen (DE)
(74) Vertreter: GROSSE SCHUMACHER KNAUER VON HIRSCHHAUSEN
(86) Internationale Anmeldenummer: PCT/EP2002/005418
(87) Internationale Veröffentlichungsnummer: WO 2002/101151

(56) Entgegenhaltungen:
- EP-A- 0 126 633
- WO-A-97/34052
- BE-A- 703 631
- DE-A- 2 245 878
- DE-A- 19 735 480
- FR-A- 1 398 214
- GB-A- 1 387 548
- US-A- 3 986 222
- US-A- 5 918 850

## Beschreibung

Die Erfindung betrifft ein Lagersystem für Verkehrswege mit auf einem Unterbau aufgelagerten Trägereinheiten, bei denen durch Verkehrslasten bedingte hohe Verformungsgeschwindigkeiten auftreten. Die Erfindung betrifft ferner Lager, die bei dem erfindungsgemäßen Lagersystem Anwendung finden, insbesondere einseitig geführte Linienkipp-Gleitlager, allseitig bewegbare Linienkipp-Gleitlager, Linienkipplager zur Verwendung als Festlager zur Aufnahme von abhebenden Kräften, Punktkipplager zur Verwendung als Festlager ohne abhebende Kräfte und Vornchtungen zur Höhenverstellung der Lager, die bei dem oben genannten Lagersystem zum Einsatz kommen.

Bei den Trägereinheiten kann es sich beispielsweise um sog. Einfeldträger mit vier Auflagern, Zweifeldträger mit sechs Auflagern oder Mehrfeldträger handeln (siehe z.B. US 5918850A, US 3986222 A), während der Unterbau z. B. von der Unterkonstruktion einer aufgehängten oder aufgeständerten Brücke für Verkehrswege, der aufgeständerten Trasse oder auf dem Boden angeordneten Trasse von Bahnen, insbesondere Hochgeschwindigkeitsbahnen (siehe z.B. DE 197 35 480 A), gebildet sein kann.

Hochgeschwindigkeitsbahnen, die Geschwindigkeiten in der Größenordnung von 400 bis 500km/h erreichen, arbeiten nach dem Prinzip des elektromagnetischen Schwebens, wobei dieses auf den anziehenden Kräften zwischen den Schienen im Fahrweg und den Elektromagneten beruht, die bandförmig rechts und links entlang dem Fahrweg angeordnet sind. Werden die an Bord des Fahrzeugs angeordneten Bordmagneten eingeschaltet, wird das Fahrzeug von unten gegen die Schienen angezogen. Ein Steuer- und Regelsystem an Bord des Fahrzeugs steuert die Veränderung des Luftspalts, der sich mit zunehmender Anziehungskraft verringert. Es muß gewährleistet werden, daß ein Luftspalt von ca. 10 mm aufrechterhalten wird. An die Ausgestaltung und Lagerung des Fahrwegs sind daher erhebliche Anforderungen gestellt. Der Fahrweg besteht aus einer Trasse, welche von einzelnen Fahrwegträgern gebildet ist, die sich auf einem Unterbau aneinanderreihen, wobei der Unterbau aus einem auf dem Erdboden angeordneten Fundament oder bei einer aufgeständerten Fabrwegkonstruktion aus Ständern besteht. Dabei weisen die Fahrwege Schienen bzw. Statorpakete mit Wicklungen für das Tragen, das Führen und das Antreiben der Magnetschwebebahn, Einrichtungen zur Energieübertragung, Weichen und bei aufgeständerter Anordnung das Tragwerk, Stützen und Fundamente, sowie bei ebenerdiger Anordnung eine spezielle Tragplattenkonstruktion auf. Aus Sicherheitsgründen wird aber die aufgeständerte Fahrwerkkonstruktion bevorzugt, wobei Fertigteile aus Beton oder Stahl Anwendung finden.

Wenn auch durch das Zusammenspiel zwischen Fahrzeug und Fahrweg Dehnungsfugen bis zu 100 mm problemlos überfahren werden können, so muß doch gewährleistet sein, daß im Bereich der Fugen zwischen zwei benachbarten Fahrwegträgern ein Höhen- oder Seitenversatz der einzelnen Träger zueinander unbedingt vermieden wird. Problematisch ist das Schwingungsverhalten bei Einfeldträgern insofern, als diese zur Durchbiegung neigen, so daß sich im Dehnfugenbereich eine Verengung an einer Seite und eine Vergrößerung der Dehnfuge an der gegenüberliegenden Seite einstellen. Bei Zweifeldträgern führt das Überfahren des Trägers mit einer Magnetschwebebahn mit hoher Geschwindigkeit dazu, daß der Träger eine etwa sinusförmige Schwingung um die mittlere Auflagerung ausführt, so daß aufgrund der Verdrehung des Fahrwegträgers eine Verschiebung und Kippung der Gleitfläche bzw. der Lagerteile zueinander stattfindet. Die vorgeschriebenen Verschiebe- und Kippbewegungen erfolgen in außerordentlich kurzen Zeiträumen und können bei einem etwa 50 m langen Fahrwegträger bis zu 15 bis 20 mm pro Sekunde betragen. An das Lagersystem eines Fahrwegträgers werden daher sehr hohe Anforderungen gestellt. Der durch die Kombination der Einwirkungen durch Verschiebegeschwindigkeit und Pressung bedingte Verschleiß soll dabei möglichst gering gehalten werden, so daß man bestrebt ist, die Reibung zwischen den aufeinander gleitenden Flächen möglichst klein zu halten.

Der Erfindung liegt daher die Aufgabe zugrunde, ein Lagersystem für Verkehrswege mit auf einem Unterbau aufgelagerten Trägereinheiten der eingangs genannten Art zu schaffen, bei denen durch Verkehrslasten bedingte hohe Verformungsgeschwindigkeiten auftreten, insbesondere für die Auflagerung der aus Fahrwegträgern zusammengesetzten Trasse einer Hochgeschwindigkeitsbahn, welche den hohen Anforderungen der oben beschriebenen Art für die Magnetschwebetechnik Rechnung tragen. Die für das Lagersystem verwendeten Lager sollen dabei verschleißarm, formbeständig und wartungsfreundlich sein und durch einen einfachen Aufbau eine wirtschaftliche Herstellung gewährleisten.

Diese Aufgabe wird durch die erfindungswesentlichen Merkmale des Anspruchs 1 gelöst, wobei die auf diesen Anspruch rückgezogenen Unteransprüche vorteilhafte Ausgestaltungen des Lagersystems einerseits und der einzelnen Lager andererseits beinhalten.

Die nachfolgenden Ausführungen beziehen sich auf die Lagerung eines Fahrwegträgers, wobei die Trasse eine Vielzahl von hintereinander angeordneten Trägern aufweist, die auf einem Unterbau gelagert sind, wobei dieser Unterbau entweder von einem Fundament oder von Ständern gebildet sein kann. Dabei sind die Lager des Lagersystems zwischen der Unterseite des Fahrwegträgers und der Oberseite des Unterbaus angeordnet. In vorteilhafter Weise sind pro Trägereinheit mehrere Auflager vorgesehen, die Verschiebungen und/oder Verdrehungen der Trägereinheit zulassen. Die Auflager sind dabei vorteilhaft paarweise in Längsrichtung der Trägereinheit angeordnet, und wenigstens jeweils ein Auflagerpaar ist im Bereich der Enden der jeweiligen Trägereinheit vorgesehen.

Für das Lagersystein werden unterschiedliche Lagertypen zum Einsatz gebracht, wobei die Auflager Linienkipp- und/oder Punktkipp-Gleitlager umfassen. Das Lagersystem für einen Fahrwegträger kann auch ein aus einem sphärischen Lager und einem Gleitlager kombiniertes Lager umfassen, sowie wenigstens ein festes Lager, wobei das feste Lager in vorteilhafter Weise ein Kipplager sein kann. Handelt es sich um einen Fahrwegträger, bei dem abzuhebende Kräfte aufzunehmen sind, die beispielsweise durch thermische Beanspruchung, aber auch durch geneigte und gekrümmte Träger bedingt sein können, wird als festes Lager in vorteilhafter Weise ein Linienkipplager eingesetzt. Sind dagegen keine abhebenden Kräfte zu erwarten, wird als festes Lager ein Punktkipplager eingesetzt, das einfacher aufgebaut und infolgedessen preiswerter ist. Während das Linienkipplager nur eine Kippbewegung in der Trassenlängsrichtung zuläßt, ermöglicht das Punktkipplager eine Kippbewegung in allen Richtungen. Auf die besondere Konstruktion des Linienkipplagers wird später noch eingegangen.

Das Lagersystem für einen Fahrwegträger umfaßt ferner wenigstens ein allseitig bewegbares Linienkipp-Gleitlager je Lagerachse. Diese Art von Lager lassen eine Gleitbewegung in der Längs- und Querrichtung sowie eine Kippbewegung in der Längsrichtung der Trägereinheit zu.

Neben dem festen Lager kann in vorteilhafter Weise auch wenigstens ein aus einem sphärischen Lager und einem Gleitlager kombiniertes Lager je Lagerachse vorgesehen sein. Die allseitig bewegbaren Linienkipp-Gleitlager lassen eine Gleitbewegung in der Längs- und Querrichtung sowie eine Kippbewegung in der Längsrichtung der Trägereinheit zu. Das Lagersystem kann darüberhinaus wenigstens ein einseitig geführtes Linienkipp-Gleitlager aufweisen, wobei dieses Lager eine Gleitbewegung sowie eine Kippbewegung in der Längsrichtung der Trägereinheit zuläßt, allerdings keine Gleitbewegung in der Querrichtung. Vorteilhaft ist das oder sind die einseitig geführten Linienkipp-Gleitlager in der Längsachse des Festlagers angeordnet.

Nach einem weiteren vorteilhaften Merkmal der Erfindung findet das Lagersystem für eine aus einer Vielzahl von hintereinander angeordneten Fahrwegträgern zusammengesetzte, auf einem Unterbau ruhende Trasse einer Hochgeschwindigkeitsbahn, insbesondere einer Magnetschwebebahn Verwendung.

Die Gleitwerkstoffe der Lager sind auf Verschiebegeschwindigkeiten von mindestens 5 mm pro Sekunde ausgelegt. Bevorzugt werden aber Gleitwerkstoffe, die Verschiebegeschwindigkeiten von mehr als 10 mm pro Sekunde, insbesondere 15 mm pro Sekunde, aufnehmen können, ohne dadurch einem besonderen Verschleiß zu unterliegen. Jedes Lager weist dabei eine Gleiteinheit mit einer Gleitscheibe auf. Gemäß einem Merkmal der Erfindung ist vorgesehen, daß der Werkstoff der Gleitscheibe einen Reibungskoeffizienten besitzt, der höchstens dem doppelten Wert des für Brückenlager verwendeten Polytetrafluorethylen (PTFE) bei einer Verschiebegeschwindigkeit nach EN (Euronorm) 1337 Teil 2 entspricht. Bevorzugt kommt jedoch ein Werkstoff in Betracht, bei dem der Reibungskoeffizient der Gleitscheibe höchstens dem 1,5-fachen des für Brückenlager verwendeten PTFE bei einer Verschiebegeschwindigkeit nach EN 1337 Teil 2 entspricht. Darüberhinaus ist vorgesehen, daß der Werkstoff der Gleitscheibe derart gewählt ist, daß er eine Grenztragfähigkeit bei ständiger zentrischer Belastung von wenigstens 100 N/mm² zuläßt. Bevorzugt wird jedoch ein Werkstoff der Gleitscheibe, der eine Grenztragfähigkeit bei ständiger zentrischer Belastung von 120 N/mm² zuläßt. Schließlich ist in weiterer vorteilhafter Weise vorgesehen, daß der Werkstoff der Gleitscheibe einen aufaddierten Gleitweg zuläßt, der dem doppelten Wert des für Brückenlager verwendeten PTFE bei einer Verschiebegeschwindigkeit nach EN 1337 Teil 2 entspricht. Bevorzugt ist jedoch ein Werkstoff der Gleitscheibe, der einen aufaddierten Gleitweg zuläßt, der dem 1,5-fachen Wert des für Brückenlager verwendeten PTFE bei einer Verschiebegeschwindigkeit nach EN 1337 Teil 2 entspricht.

Der Werkstoff der Gleitscheibe, der gemäß einem weiteren Merkmal der Erfindung die vorstehenden Voraussetzungen erfüllt, kann beispielsweise von Polyethylen (PE) gebildet sein.

Es ist in weiterer vorteilhafter Ausgestaltung der Erfindung auch denkbar, daß die Gleitscheibe aus Formteilen mit unterschiedlichen Werkstoffkomponenten besteht. Hierunter kann verstanden werden, daß die Gleitscheibe beispielsweise Einlagerungsanteile oder Elemente aufweist, oder daß die Gleitscheibe aus einer Scheibe als Gleitelement und einem sie umschließenden Ring als Stützelement besteht.

Vorteilhaft weist die Gleitscheibe an ihrer Oberseite Schmiertaschen zur Aufnahme eines Dauerschmiermittels auf. Um zu vermeiden, daß die PE-Gleitscheibe nach dem Einbau eine unzulässig hohe Setzung erfährt und damit die gewünschten Toleranzen nicht eingehalten werden, ist in vorteilhafter Weise vorgesehen, daß die Gleitscheibe im zusammengebauten Zustand des Lagers vor dem Einbau in das Bauwerk mit der zu erwartenden ständigen Last vorkomprimiert wird. Darüberhinaus werden Setzungsmulden vermieden, die zu ungleichmäßigen Belastungen der Gleitflächen führen, und damit einen Verschleiß der Lagerteile fördern. In weiterer vorteilhafter Weise kann das Setzen dadurch reduziert werden, daß die Materialstärke reduziert wird. Zu diesem Zweck wird in vorteilhafter Weise vorgeschlagen, daß die Dicke der Gleitscheibe auf ein durch die Schmiertaschentiefe vorgegebene Mindestmaß reduziert ist und wenigstens der doppelten Schmiertaschentiefe entspricht. Der ungekammerte Überstand der Gleitscheibe kann vorteilhaft maximal 50 % betragen.

Die Schmiertaschen können kalottenförmig ausgebildet und derart angeordnet sein, daß in allen Richtungen keine durchlaufenden Zwischenräume gebildet werden. Als vorteilhaft hat sich dabei eine spiralförmige Anordnung oder teilkreisförmige Anordnung oder wellenförmige Anordnung ergeben, so daß sich einzelne Schmiertaschen in jeder beliebigen Richtung immer überschneiden. Auf diese Weise wird die Montage der Gleitscheibe wesentlich vereinfacht, da beim Einbau einer kreisrunden Gleitscheibe überhaupt keine Einbaurichtung zu beachten ist, während beim Einbau einer rechteckigen Gleitscheibe mit abgerundeten Ecken lediglich die Achsrichtung zu berücksichtigen ist.

Im einzelnen sind die einseitig geführten Linienkipp-Gleitlager derart konstruiert, daß sie ein mit einem Unterbau fest verbundenes Lagerunterteil aufweisen sowie ein mit einem Fahrwegträger fest verbundenes Lageroberteil, wobei zwischen dem Lagerunterteil und dem Lageroberteil eine Gleit- und Kippeinrichtung vorgesehen ist, die in der Längsrichtung des Fahrwegträgers in der Gleitbewegung zwangsgeführt ist. Dabei besitzt die Kippeinheit des einseitig geführten Linenkipp-Gleitlagers in vorteilhafter Weise einen unteren Lagertopf, eine in einer oberen Aussparung des Lagertopfes aufgenommene, an ihrer Oberseite aus dem Lagertopf herausragende und im wesentlichen zylinderförmig ausgebildete Kippleiste und ferner eine auf der Kippleiste abwälzbare Trägerplatte, wobei die Trägerplatte durch eine den Lagertopf und die Kippleiste zentrisch durchgreifenden und mit einem oberen ballig ausgebildeten Abschnitt in einer Aussparung der Trägerplatte eingreifenden Zapfen geführt ist. Der Zapfen kann vorteilhaft in der Kippleiste und in dem Lagertopf mittels einer Preßpassung gehalten sein, während er mit seinem ballig ausgeformten Ende lose in die Aussparung der Trägerplatte eingreift, so daß er die Trägerplatte zwar führt, aber eine Kippbewegung zuläßt.

Der Lagertopf kann über eine einstellbare Schraubverbindung mit einer unteren Ankerplatte lösbar verbunden sein, wobei die Ankerplatte ihrerseits Einrichtungen aufweisen kann, mit der sie am Ständer befestigbar ist, wie z. B. Kopfbolzen, die in den Beton des Ständers eingegossen werden. Damit die Lage des Lagertopfes gegenüber der festgelegten Ankerplatte veränderbar, insbesondere nachstellbar ist, kann in vorteilhafter Weise vorgesehen sein, daß die Schraubverbindung eine solche Verstellbarkeit zuläßt. Sie kann beispielsweise über eine in einer Ausnehmung des Lagertopfes angeordnete Paßfeder verfügen, die auswechselbar ist, so daß das Lager in Querrichtung verstellbar ist.

Die Gleiteinheit kann in vorteilhafter Weise von einem an der Unterseite einer Gleitplatte des Lageroberteils angeordneten Gleitblech und einer in einer Aussparung an der Oberseite der Trägerplatte formschlüssig aufgenommenen Gleitscheibe gebildet sein, die zum Teil aus der Aussparung nach oben heraussteht. Die Gleitplatte selbst kann unter Zwischenlagerung von Bauteilen, insbesondere einer Futterplatte, mit einer oberen Ankeplatte verbunden, insbesondere verschraubt sein, wobei die Ankerplatte ihrerseits eine Verbindungseinrichtung besitzt, die mit dem Fahrwegträger verbindbar ist. Es kann sich hierbei beispielsweise um Kopfbolzen handeln, die in den Beton des Fahrwegträgers eingießbar sind. Zur Erzielung einer Seitenführung (Zwangsführung in Längsrichtung der Trasse) kann die Gleitplatte die Trägerplatte in Lagerquernchtung mit seitlich angeordneten Flanschen umfassen, die an ihrer Innenseite vorteilhaft mit Gleitwerkstoffen beschichtete Gleitbleche aufweisen können. Während die Lagerteile im wesentlichen aus Stahl hergestellt sind, kann vorteilhaft vorgesehen sein, daß die sich gegeneinander abwälzenden Lagerbauteile und die Gleitbleche aus Edelstahl hergestellt sind.

Nach einem weiteren vorteilhaften Merkmal der Erfindung können die allseitig bewegbaren Linienkipp-Gleitlager ein mit einem Unterbau fest verbundenes Lagerunterteil, ein mit einem Fahrwegträger fest verbundenes Lageroberteil und eine zwischen dem Lagerunterteil und dem Lageroberteil angeordnete Gleit- und Kippeinrichtung umfassen, die in vorteilhafter Weise eine Gleitbewegung sowohl in der Längs- als auch in der Querrichtung und eine Kippbewegung in der Längsrichtung des Fahrwegträgers zulassen. Dabei kann die Kippeinheit einen unteren Lagertopf aufweisen, ein in einer oberen Aussparung des Lagertopfes aufgenommenes, teilweise aus dem Lagertopf herausragendes und an seiner Oberseite zylinderförmig ausgebildetes unteres Kippteil und ein auf dem unteren Kippteil abwälzbares oberes Kippteil, das in einer unteren Aussparung der Trägerplatte gelagert und aus dieser herausragend an seiner Abwälzfläche korrespondierend zum unteren Kippteil ausgebildet sein kann. Damit verhindert wird, daß sich das obere Kippteil gegenüber dem unteren Kippteil verdrehen kann, kann in vorteilhafter Weise vorgesehen sein, daß die Kippteile durch mindestens zwei im Abstand zueinander angeordnete Verdrehsicherungen gesichert sind. Diese Verdrehsicherungen können z. B. in Bohrungen der Kippteile fonnschlüssig eingreifende Sicherungsbolzen sein. Die Sicherungsbolzen können leicht ballig ausgeführt sein, so daß sie die Kippbewegung des oberen gegenüber dem unteren Kippteil gewährleisten, aber eine Verdrehung der beiden Teile gegeneinander verhindern.

In weiterer vorteilhafter Ausgestaltung der Erfindung kann der Lagertopf über eine einstellbare Befestigungsvorrichtung, insbesondere eine Schraubverbindung, mit einer unteren Lagerplatte lösbar verbunden sein, die wiederum selbst eine Befestigungseinrichtung, beispielsweise Kopfbolzen, aufweist, die in den Beton des Trägers eingegossen werden können.

Als Gleiteinheit können ein an der Unterseite einer Gleitplatte des Lageroberteils angeordnetes Gleitblech sowie eine in einer Aussparung an der Oberseite der Trägerplatte formschlüssig aufgenommene Gleitscheibe vorgesehen sein, wobei die Gleitscheibe teilweise aus der Aussparung gegenüber der Trägerplatte vorstehen kann. Ebenso wie bei den einseitig geführten Linienkipp-Gleitlagern kann die Gleitplatte unter Zwischenlagerung z. B. einer Futterplatte mit einer oberen Ankerplatte verschraubt sein, die ihrerseits eine Befestigungseinrichtung aufweisen kann, inbesondere Kopfbolzen, die in den Beton des Fahrwegträgers eingegossen oder mit dem Fahrwegträger in anderer Weise fest verbunden werden können. Die sich gegenseitig abwälzenden Lagerbauteile und das Gleitblech können aus Edelstahl hergestellt sein, während die übrigen Lagerbauteile aus Stahl hergestellt sein können, um die Kosten zu reduzieren.

Wenn abhebende Kräfte zu erwarten sind, kann in vorteilhafter Weise als Festlager ein Linienkipplager Verwendung finden, welches ein mit einem Unterbau fest verbundenes Lagerunterteil, ein mit einem Fahrwegträger fest verbundenes Lageroberteil und eine zwischen dem Lagerunterteil und dem Lageroberteil angeordnete Kippeinheit aufweisen kann, die eine Kippbewegung in der Längsrichtung des Fahrwegträgers zuläßt und ein Abheben des Lageroberteils vom Lagerunterteil verhindert. Dabei kann die Kippeinheit vorteilhaft eine in konzentrische Aussparungen des Lagerunterteils und einer Trägerplatte des Lageroberteils eingesetzte Paßscheibe umfassen, sowie an dem Lagerunterteil bzw. dem Lageroberteil angreifende Abhebesicherungen. Diese Abhebesicherungen können von an der Außenseite der Lagerteile mittels Schraubbolzen in der Kippeinrichtung beweglich geführte Klammern gebildet sein. Die Kammern können dabei Flansche des Lageroberteils bzw. Lagerunterteils derart umgreifen, daß sie zwar eine Kippbewegung der beiden Lagerteile zueinander zulassen, aber eine Abhebebewegung nach oben verhindern.

Sind dagegen keine abhebenden Kräfte zu erwarten, kann als Festlager in vorteilhafter Weise ein Punktkipplager zur Anwendung kommen. Dieses Lager kann ein mit einem Unterbau fest verbundes Lagerunterteil, ein mit einem Fahrwegträger fest verbundenes Lageroberteil und eine zwischen dem Lagerunterteil und dem Lageroberteil angeordnete Kippeinheit aufweisen, die eine allseitige Kippbewegung in der Längs- und in der Querrichtung des Fahrwegträgers zuläßt. Dabei kann die Kippeinheit ein oberes Kippteil besitzen, daß mit dem Lageroberteil fest verbunden ist, sowie ein unteres Kippteil, daß mit dem Lagerunterteil fest verbunden ist. Die Kippteile können vorteilhaft von ineinander geführten zylindrischen Kappen gebildet sein, wobei wenigstens die innere Kappe an ihrer Außenseite ballig geformt ist, so daß eine Kippbewegung in jeglicher Richtung zugelassen werden kann. Dagegen wird durch das Festlager eine Gleitbewegung in Richtung der Längsachse der Trasse als auch in Querrichtung unterbunden. Die Kappen, die ineinandergeführt sind, können vorteilhaft aus Edelstahl bestehen, wobei die innere Kappe auf einem zylindrischen Zapfen des Lagerunterteils formschlüssig geführt sein kann.

Damit die Lager in ihrer Höhe einstellbar sind, kann in vorteilhafter Weise vorgesehen sein, daß das jeweilige Lagerunterteil und/oder das Lageroberteil entlang schiefer Ebenen verschiebbare Keilstücke aufweisen, die in verschiedenen Abständen zueinander fixierbar sind. Es ist aber auch ferner denkbar, daß im Lagerunterteil bzw. Lageroberteil auswechselbare Futterplatten vorgesehen sind, die z. B. durch stärkere oder dünnere Futterplatten ersetzt werden können.

Weitere Merkmale, Einzelheiten und Vorteile der Erfindung ergeben sich aus der nachfolgenden Beschreibung von bevorzugten Ausführungsbeispielen anhand der Zeichnung. Darin zeigen:
- Fig. 1: eine schematische Seitenansicht einer sich aus mehreren Zweifeld-Fahrwegträgern zusammensetzenden Trasse und eine Einzelheit eines sich durchbiegenden Trägerendes;
- Fig. 2: eine schematische Darstellung des Lagersystems eines Zweifeld-Fahrwegträgers;
- Fig. 3: eine Teillängsschnittansicht durch ein einseitig geführtes Linienkipp-Gleitlager;
- Fig. 4: eine Teilquerschnittansicht des Lagers nach Fig. 3;
- Fig. 5: eine Teillängsschnittansicht eines allseitig bewegbaren Linienkipp-Gleitlagers;
- Fig. 6: eine Teilquerschnittansicht des Lagers nach Fig. 5;
- Fig. 7: eine Seitenansicht, teilweise im Längsschnitt eines Linienkipplagers zur Verwendung als Festlager zur Aufnahme von abhebenden Kräften;
- Fig. 8: eine Teilquerschnittansicht durch das Lager nach Fig. 7;
- Fig. 9: eine Draufsicht auf das Lager nach Fig. 7;
- Fig. 10: eine Teillängsschnittansicht durch ein Punktkipplager zur Verwendung als Festlager ohne abhebende Kräfte;
- Fig. 11: eine Draufsicht auf das Lager nach Fig. 10;
- Fig. 12: eine schematische Darstellung einer Vorrichtung zur Höhenverstellung eines Lagers; und
- Fig. 13: eine schematische Draufsicht auf eine Gleitscheibe mit spiralförmig angeordneten Schmiertaschen.

Bei den nachfolgenden Ausführungsbeispielen sind als Fahrwegträger Zweifeldträger gezeigt. Es sei an dieser Stelle aber darauf hingewiesen, daß die Erfindung auch bei Einfeldträgern anwendbar ist, wobei die Zweifeldträger als auch die Einfeldträger in Verbindung mit Verkehrswegen nicht nur für Hochgeschwindigkeitsbahnen, sondern auch für den allgemeinen Straßenverkehr sowohl auf Trassen als auch z. B. abgehängten oder aufgeständerten Brücken Verwendung finden.

In der Fig. 1 sind beispielsweise zwei Zweifeld-Fahrwegträger 2 der Trasse 1 einer Hochgeschwindigkeitsbahn 3 schematisch dargestellt, wobei jeder Fahrwegträger 2 mittels Lagereinheiten 4, 5, 6 abgestützt ist. Beim Überfahren der Träger mit einer Hochgeschwindigkeitsbahn oder Magnetschwebebahn mit ca. bis zu 500 km/h wird der jeweilige Fahrwegträger 2 in eine sinusartige Schwingung 7 um das mittlere Lagerpaar 5 ausgelenkt. Dadurch wird beispielsweise die Lagereinheit 4 in Richtung des Pfeils 8 verschoben und um den Winkel 9 gekippt.

In der Fig. 2 ist der Zweifeld-Fahrwegträger 2 in einer Draufsicht schematisch dargestellt, wobei der Träger mittels eines Lagersystems aus sechs Auflagern auf einem nicht dargestellten Unterbau abgestützt ist. Der Unterbau kann z.B. aus einem Fundament oder aus Ständern bestehen, von denen der mittlere Ständer 10 schematisch angedeutet ist. Die Auflager sind beidseitig der Längsmittelebene 11 des Fahrwegträgers angeordnet, wobei ein festes Lager 12, zwei seitlich davon angeordnete einseitig geführte Linienkipp-Gleitlager 13, 14 und drei allseitig bewegbare Linienkipp-Gleitlager 15, 16, 17 vorgesehen sind.

In der Fig. 3 ist beispielsweise ein einseitig geführtes Linienkipp-Gleitlager in einem Teillängsschnitt dargestellt. Die Fahrtrichtung ist durch den Pfeil 18 angezeigt. Das Linienkipp-Gleitlager besitzt ein mit einem nicht dargestellten Unterbau fest verbundenes Lagerunterteil 19, ein mit einem nicht dargestellten Fahrwegträger 2 fest verbundenes Lageroberteil 20 und eine zwischen dem Lagerunterteil 19 und dem Lageroberteil 20 angeordnete Gleit- und Kippeinheit 21, die in der Längsrichtung 18 des Fahrwegträgers in der Gleitbewegung zwangsgeführt ist. Die Gleit- und Kippeinheit 20 umfaßt ein unteres Kipplager 22 und ein oberes Gleitlager 23. Es ist ein unterer Lagertopf 24 vorgesehen, der eine obere Aussparung 25 aufweist. In dieser Aussparung ist eine Kippleiste 26 gelagert, die zum Teil aus der Aussparung 25 des Lagertopfes 24 nach oben herausragt und an ihrer Oberseite zylinderfömig ausgebildet ist. Auf der Kippleiste 26 kann sich eine Trägerplatte 27 abwälzen. Die Trägerplatte 27 wird dabei durch einen den Lagertopf 24 und die Kippleiste 26 zentrisch durchgreifenden Zapfen 28 gehalten, der an seinem oberen Abschnitt ballig ausgebildet ist und in eine Aussparung 29 der Trägerplatte 27 eingreift. Der Zapfen 28 ist in der Kippleiste 26 und dem Lagertopf 24 mittels einer Preßpassung gehalten.

Der Lagertopf 24 ist auf eine Ankerplatte 30 aufgeschraubt, wobei die Schraubverbindung 31 dadurch einstellbar ist, daß sie in einer Paßfeder 32 aufgenommen wird, die auswechselbar ist. Je nach der Lage der Bohrungen in der Paßfeder läßt sich der Lagertopf 24 senkrecht zur Zeichenebene verschieben.

Die Ankerplatte 30 weist an ihrer Unterseite Kopfbolzen 33 auf, mit denen die Ankerplatte im Fundament oder im Beton der Stütze verankerbar ist.

Die Gleiteinheit ist von einem an der Unterseite einer Gleitplatte 34 angeordneten Gleitblech 35 und einer in einer Aussparung 36 an der Oberseite der Trägerplatte 27 formschlüssig aufgenommenen Gleitscheibe 37 gebildet. Die Gleitplatte 34 ist unter Zwischenlagerung einer Futterplatte 38 mit einer oberen Ankerplatte 39 verschraubt. Auch an der oberen Ankerplatte 39 sind Kopfbolzen 50 vorgesehen, mit der die oberen Ankerplatte 39 mit der Unterseite des Fahrwegträgers 2 fest verbunden werden kann.

Wie aus der Fig. 4 zu entnehmen ist, weist die Gleitplatte 34 Flansche 41, 42 auf, welche die Trägerplatte 27 seitlich umgreifen und damit gewährleisten, daß eine Gleitbewegung nur in Richtung des Pfeils 18 und nicht quer dazu stattfinden kann. Die Flansche 41, 42 sind an ihrer Innenseite mit Gleitblechen 43 versehen, die ihrerseits eine Beschichtung 44 aufweisen.

Das in der Fig. 5 gezeigte allseitig bewegbare Linienkipp-Gleitlager ist ähnlich wie das Gleitlager nach Fig. 3 aufgebaut. Die Bewegungsrichtung bzw. Verschieberichtung ist durch den Pfeil 45 angedeutet. Das Lager umfaßt ein mit einem nicht dargestellten Unterbau fest verbundenes Lagerunterteil 46, ein mit einem nicht dargestellten Fahrwegträger 2 fest verbundenes Lageroberteil 47 und eine zwischen dem Lagerunterteil 46 und dem Lageroberteil 47 angeordnete Gleit- und Kippeinheit 48. Diese Gleit- und Kippeinheit 48 läßt eine Gleitbewegung sowohl in der Längs- als auch in der Querrichtung des Fahrwegträgers 2 und eine Kippbewegung in der Längsrichtung des Fahrwegträgers 2 zu.

Im einzelne besitzt die Kippeinheit einen unteren Lagertopf 49, welcher an seiner Oberseite eine Aussparung 50 aufweist. In der Aussparung ist ein an seiner Oberseite teilzylinderformig ausgebildetes unteres Kippteil 51 gelagert, das mit dem unteren Lagertopf z.B. verschweißt ist. Auf diesem unteren Kippteil 51 wälzt sich ein oberes Kippteil 52 ab, welches seinerseits in einer Aussparung 53 einer Trägerplatte 54 aufgenommen ist und an seiner Abwälzfläche korrespondierend zum unteren Kippteil 51 ausgebildet ist. Damit eine Verdrehung der Kippteile 51 und 52 vermieden wird, sind mindestens zwei im Abstand zueinander angeordnete und in Bohrungen der Kippteile formschlüssig eingreifende Sicherungsbolzen 55 vorgesehen.

Der untere Lagertopf 49 ist über eine einstellbare Schraubverbindung 56 mit einer unteren Ankerplatte 57 lösbar verbunden. An der Unterseite dieser Ankerplatte 57 sind Kopfbolzen 58 vorgesehen, mit denen die Ankerplatte mit dem Unterbau fest verbunden werden kann.

Die Gleiteinheit wird von einem an der Unterseite einer Gleitplatte 59 angeordneten Gleitblech 60 und einer in einer Aussparung 61 an der Oberseite der Trägerplatte 54 formschlüssig aufgenommenen Gleitscheibe 62 gebildet. Die Gleitplatte 59 ist ihrerseits unter Zwischenlagerung einer Futterplatte 63 mit einer oberen Ankerplatte 64 verschraubt. An der oberen Ankerplatte 64 sind Kopfbolzen 65 vorgesehen, mit welchen das Lageroberteil mit dem nicht dargestellten Fahrwegträger 2 fest verbunden werden kann. Die beispielsweise in der Fig. 13 schematisch dargestellte Gleitscheibe 37, 62 besitzt spiralförmig angeordnete Schmiertaschen 66, die nur an ihrer Oberseite angeordnet sind und derart verlaufen, daß keine durchgehenden Kanäle gebildet werden. Die Schmiertaschen 66 sind dabei kalottenförmig ausgebildet.

Das in den Fig. 5 und 6 dargestellte Linienkipplager ist ein Festlager und wird als Lager 12 dann eingesetzt, wenn abhebende Kräfte aufgenommen werden sollen. Es umfaßt ein mit einem nicht dargestellten Unterbau fest verbundenes Lagerunterteil 67, das mit einer Ankerplatte 68 verschraubt ist. Die Ankerplatte wird ihrerseits mittels entsprechenden Kopfbolzen wie bei den oben beschriebenen Lagern am Unterbau verankert. Das Lager weist ferner ein mit einem Fahrwegträger über eine Ankerplatte 69 mit dem nicht dargestellten Fahrwegträger 2 fest verbundenes Lageroberteil 70 auf. Zwischen dem Lagerunterteil 67 und dem Lageroberteil 70 ist eine Kippeinheit 71 vorgesehen, die eine Kippbewegung in der Längsrichtung des Fahrwegträgers 2 zuläßt und ein Abheben des Lageroberteils 70 vom Lagerunterteil 67 verhindert. Dabei weist die Kippeinheit 71 in vorteilhafter Weise eine in konzentrischen Aussparungen 72 und 73 des Lagerunterteils 67 bzw. einer Trägerplatte 74 des Lageroberteils 70 eingesetzte Paßscheibe 75 sowie an dem Lagerunterteil 67 bzw. dem Lageroberteil 70 angreifende Abhebesicherungen 76, 77 auf. Wie aus der Fig. 8 besonders deutlich hervorgeht, sind die Abhebesicherungen 76, 77 von Klammern gebildet, die flanschartige Ansätze des Lagerunterteils 67 bzw. der Ankerplatte 69 umgreifen und mit diesen Teilen verschraubt sind, wobei die Verschraubung so gewählt ist, daß die klammerartigen Abhebesicherungen 76 bzw. 77 eine Bewegung entlang der Bogenlinien 78 bzw. 79 ermöglichen, um eine Kippbewegung des Lageroberteils 70 gegenüber dem Lagerunterteil 67, 68 zuzulassen. Gleichzeitig verhindern die Klammern aber ein Abheben des Lageroberteils vom Lagerunterteil.

In den Fig. 10 und 11 ist dagegen ein Festlager gezeigt, das vorzugsweise dann Anwendung findet, wenn keine abhebenden Kräfte aufzunehmen sind. Der in Fig. 10 gezeigte Längsschnitt in Fahrtrichtung 80 läßt erkennen, daß das Punktkipplager ein mittels einer Ankerplatte 81 mit einem nicht dargestellten Unterbau fest verschraubtes Lagerunterteil 82 und ein mit einem nicht dargestellten Fahrwegträger 2 fest verbundenes Lageroberteil 83 aufweist. Zwischen dem Lagerunterteil 82 und dem Lageroberteil 83 ist eine Kippeinheit 84 vorgesehen, die eine allseitige Kippbewegung in der Längs- und der Querrichtung des Fahrwegträgers 2 zuläßt. Im einzelnen besteht das Lageroberteil 83 aus einer Trägerplatte 85 mit seitlich angeschweißten Haltern 86, einer Futterplatte 87 und einer Ankerplatte 88 mit daran befestigten Kopfbolzen 89 zur Befestigung des Lageroberteils 83 an dem nicht dargestellten Fahrwegträger 2.

Die Kippeinheit 84 umfaßt ein oberes Kippteil 90, das mit der Trägerplatte 85 des Lageroberteils 83 fest verbunden ist, sowie ein unteres Kippteil 91, welches mit dem Lagerunterteil 82 fest verbunden ist.

Wie aus den Fig. 10 und 11 zu entnehmen ist, sind die Kippteile von ineinander geführten zylindrischen Kappen gebildet, wobei wenigstens die innere Kappe an ihrer Außenseite ballig geformt ist, so daß das Lageroberteil 83 gegenüber dem Lagerunterteil 82 eine allseitige Kippbewegung ausführen kann. Die Kappen 90, 91 sind aus Edelstahl hergestellt. Die innere Kappe 91 ist auf einem zylindrischen Zapfen 92 des Lagerunterteils 82 formschlüssig geführt.

Wie bereits im Zusammenhang mit dem Ausfuhrungsbeispiel nach Fig. 3 beschrieben, läßt die Verschraubung 93 eine Einstellbarkeit des Lagers in Richtung des Pfeils 80 zu, da die Gewindebolzen der Verschraubung 93 in Bohrungen einer Paßfeder 94 aufgenommen sind, die in einer Aussparung 95 angeordnet ist. Durch Auswechseln der Paßfeder 94 mit versetzten Bohrungen kann das Lager in Richtung des Pfeils 80 eingestellt werden.

In schematischer Weise ist in Fig. 12 eine Vorrichtung zur Höhenverstellung eines Lagers dargestellt, wobei der beispielhafte Aufbau der Vorrichtung anhand des einseitig geführten Linienkipp-Gleitlagers gemäß Fig. 3 gezeigt wird. Mit Ausnahme des Lagerunterteils 96 entsprechen sich die dargestellten Bauteile mit den Bauteilen gemäß Fig. 3. Das Lagerunterteil 96 weist entlang schiefer Ebenen 97 verschiebbare Keilstücke 98 auf, die mittels Distanzklötzen oder einem Distanzring 99 auf Abstand zueinander gehalten werden. Soll die Höhe des Lagers verändert werden, kann der Ring 99 durch einen kleineren oder größeren Ring ausgetauscht werden, so daß die Keilstücke aufeinander zu- bzw. voneinander wegbewegt werden.

Wenn auch diese Konstruktion nur in Verbindung mit dem Lagerunterteil gezeigt ist, so ist natürlich auch denkbar, daß eine ähnliche Einrichtung am Lageroberteil vorgesehen wird.

Die Lagerhöhe kann aber auch dadurch verstellt werden, daß das Lageroberteil und/oder das Lagerunterteil mit wenigstens einer auswechselbaren Futterplatte ausgestattet ist bzw. sind, und unterschiedlich dicke Futterplatten zum Einsatz kommen.

### Bezugszeichenliste:

- 1: Trasse
- 2: Fahrwegträger
- 3: Hochgeschwindigkeitsbahn
- 4: Lagereinheit
- 5: Lagereinheit
- 6: Lagereinheit
- 7: Sinusschwingung
- 8: Verschiebung
- 9: Kippwinkel
- 10: Ständer
- 11: Längsmittelebene
- 12: festes Lager
- 13: einseitig geführtes Linienkipp-Gleitlager
- 14: dito
- 15: allseitig bewegbare Linienkipp-Gleitlager
- 16: dito
- 17: dito
- 18: Fahrtrichtung
- 19: Lagerunterteil
- 20: Lageroberteil
- 21: Gleit- und Kippeinheit
- 22: Kipplager
- 23: Gleitlager
- 24: Lagertopf
- 25: Aussparung
- 26: Kippleiste
- 27: Trägerplatte
- 28: Zapfen
- 29: Aussparung
- 30: Ankerplatte
- 31: Schraubverbindung
- 32: Passfeder
- 33: Kopfbolzen
- 34: Gleitplatte
- 35: Gleitblech
- 36: Aussparung
- 37: Gleitscheibe
- 38: Futterplatte
- 39: obere Ankerplatte
- 40: Kopfbolzen
- 41: Flansch
- 42: dito
- 43: Gleitblech
- 44: Beschichtung
- 45: Verschieberichtung
- 46: Lagerunterteil
- 47: Lageroberteil
- 48: Gleit- und Kippeinheit
- 49: unterer Lagertopf
- 50: Aussparung
- 51: unteres Kippteil
- 52: oberes Kippteil
- 53: Aussparung
- 54: Trägerplatte
- 55: Sicherungsbolzen
- 56: Schraubverbindung
- 57: untere Ankerplatte
- 58: Kopfbolzen
- 59: Gleitplatte
- 60: Gleitblech
- 61: Aussparung
- 62: Gleitscheibe
- 63: Futterplatte
- 64: obere Ankerplatte
- 65: Kopfbolzen
- 66: Schmiertasche
- 67: Lagerunterteil
- 68: Ankerplatte
- 69: Ankerplatte
- 70: Lageroberteil
- 71: Kippeinheit
- 72: Aussparung
- 73: dito
- 74: Trägerplatte
- 75: Passscheibe
- 76: Abhebesicherung
- 77: dito
- 78: Bogenlinie
- 79: dito
- 80: Fahrtrichtung
- 81: Ankerplatte
- 82: Lagerunterteil
- 83: Lageroberteil
- 84: Kippeinheit
- 85: Trägerplatte
- 86: Halter
- 87: Futterplatte
- 88: Ankerplatte
- 89: Kopfbolzen
- 90: oberes Kippteil
- 91: unteres Kippteil
- 92: zylindrischer Zapfen
- 93: Verschraubung
- 94: Passfeder
- 95: Aussparung
- 96: Lagerunterteil
- 97: schiefe Ebene
- 98: Keilstück

## Patentansprüche

1. Lagersystem für Verkehrswege mit auf einem Unterbau aufgelagerten Trägereinheiten, bei denen durch Verkehrslasten bedingte hohe Verformungsgeschwindigkeiten auftreten, und pro Trägereinheit (2) mehrere Auflager (4, 5, 6) vorgesehen sind, die Verschiebungen und/oder Verdrehungen der Trägereinheit zulassen, wobei das Lagersystem Lager mit einer Gleiteinheit aufweist, die eine Gleitscheibe (37, 62) aus einem Gleitwerkstoff umfasst,
**dadurch gekennzeichnet, dass**
der Gleitwerkstoff der Lager auf Verschiebegeschwindigkeiten von mindestens 5 mm/sec ausgelegt ist, indem der Gleitwerkstoff zumindest teilweise aus einem Polyethylen besteht und einen Reibungskoeffizienten besitzt, der höchstens dem doppelten Wert des für Brückenlager verwendeten PTFE bei einer Verschiebegeschwindigkeit nach EN (Euro Norm) 1337 Teil 2 entspricht.

2. Lagersystem nach Anspruch 1, **dadurch gekennzeichnet, dass** die Auflager (12 - 17) paarweise in Längsrichtung der Trägereinheit (2) angeordnet sind.

3. Lagersystem nach Anspruch 2, **dadurch gekennzeichnet, dass** wenigstens jeweils ein Auflagerpaar (13, 15; 14, 17) im Bereich der Enden der jeweiligen Trägereinheit (2) angeordnet ist.

4. Lagersystem nach einem der vorhergehenden Ansprüche, **dadurch gekennzeichnet, dass** die Auflager Linienkipp- und/oder Punktkipp-Gleitlager umfassen.

5. Lagersystem nach einem der vorhergehenden Ansprüche 1 bis 3, **dadurch gekennzeichnet, dass** die Auflager wenigstens ein aus einem sphärischen Lager und einem Gleitlager kombiniertes Lager umfassen.

6. Lagersystem nach einem der vorhergehenden Ansprüche, **dadurch gekennzeichnet, dass** es wenigstens ein festes Lager (12) umfasst.

7. Lagersystem nach Anspruch 6, **dadurch gekennzeichnet, dass** das feste Lager (12) ein Kipplager ist.

8. Lagersystem nach Anspruch 6, **dadurch gekennzeichnet, dass** das feste Lager (12) ein Linienkipplager ist, wenn abhebende Kräfte aufzunehmen sind.

9. Lagersystem nach Anspruch 6, **dadurch gekennzeichnet, dass** das feste Lager (12) ein Punktkipplager ist, wenn keine abhebenden Kräfte aufzunehmen sind.

10. Lagersystem nach Anspruch 8, **dadurch gekennzeichnet, dass** das Linienkipplager eine Kippbewegung in der Längsrichtung der Trägereinheit zulässt.

11. Lagersystem nach einem der vorhergehenden Ansprüche 1 bis 4, **dadurch gekennzeichnet, dass** wenigstens ein allseitig bewegbares Linienkipp-Gleitlager (15, 16, 17) je Lagerachse vorgesehen ist.

12. Lagersystem nach einem der vorhergehenden Ansprüche 1 bis 3 und 5, **dadurch gekennzeichnet, dass** wenigstens ein aus einem sphärischen Lager und einem Gleitlager kombiniertes Lager je Lagerachse vorgesehen ist.

13. Lagersystem nach Anspruch 10, **dadurch gekennzeichnet, dass** die allseitig bewegbaren Linienkipp-Gleitlager (15, 16, 17) eine Gleitbewegung in der Längs- und Querrichtung sowie eine Kippbewegung in der Längsrichtung der Trägereinheit (2) zulassen.

14. Lagersystem nach einem der vorhergehenden Ansprüche 1 bis 4, **dadurch gekennzeichnet, dass** wenigstens ein einseitig geführtes Linienkipp-Gleitlager (13, 14) vorgesehen ist.

15. Lagersystem nach Anspruch 14, **dadurch gekennzeichnet, dass** das einseitig geführte Linienkipp-Gleitlager (13, 14) eine Gleitbewegung sowie eine Kippbewegung in der Längsrichtung der Trägereinheit (2) zulässt.

16. Lagersystem nach einem der vorhergehenden Ansprüche 1 bis 4 und 14 bis 15, **dadurch gekennzeichnet, dass** die einseitig geführten Linienkipp-Gleitlager (13, 14) in der Längsachse des Festlagers (12) angeordnet sind.

17. Lagersystem nach einem der vorhergehenden Ansprüche, **dadurch gekennzeichnet, dass** es für eine aus einer Vielzahl von hintereinander angeordneten Fahrwegträgern (2) zusammengesetzte, auf einem Unterbau ruhende Trasse (1) einer Hochgeschwindigkeitsbahn (3), insbesondere einer Magnetschwebebahn Verwendung findet.

18. Lagersystem nach einem der Ansprüche 1 bis 17, **dadurch gekennzeichnet, dass** die Gleitwerkstoffe der Lager auf Verschiebegeschwindigkeiten von mehr als 10 mm/sec, insbesondere15 mm/sec ausgelegt sind.

19. Lagersystem nach Anspruch 1, **dadurch gekennzeichnet, dass** der Werkstoff der Gleitscheibe (37, 62) einen Reibungskoeffizienten besitzt, der höchstens dem 1,5 fachen Wert des für Brückenlager verwendeten PTFE bei einer Verschiebegeschwindigkeit nach EN (Euro Norm) 1337 Teil 2 entspricht.

20. Lagersystem nach Anspruch 1, **dadurch gekennzeichnet, daß** der Werkstoff der Gleitscheibe (37, 62) eine Grenztragfähigkeit bei ständiger zentrischer Belastung von wenigstens 100 N/mm² zulässt.

21. Lagersystem nach Anspruch 1, **dadurch gekennzeichnet, dass** der Werkstoff der Gleitscheibe (37, 62) eine Grenztragfähigkeit bei ständiger zentrischer Belastung von 120 N/mm² zulässt.

22. Lagersystem nach Anspruch 1, **dadurch gekennzeichnet, dass** der Werkstoff der Gleitscheibe (37, 62) einen aufaddierten Gleitweg zulässt, der dem doppelten Wert des für Brückenlager verwendeten PTFE bei einer Verschiebegeschwindigkeit nach EN (Euro Norm) 1337 Teil 2 entspricht.

23. Lagersystem nach Anspruch 1, **dadurch gekennzeichnet, dass** der Werkstoff der Gleitscheibe (37, 62) einen aufaddierten Gleitweg zulässt, der dem 1,5 fachen Wert des für Brückenlager verwendeten PTFE bei einer Verschiebegeschwindigkeit nach EN (Euro Norm) 1337 Teil 2 entspricht.

24. Lagersystem nach einem der Ansprüche 18 bis 23, **dadurch gekennzeichnet, dass** die Gleitscheibe aus Formteilen mit unterschiedlichen Werkstoffkomponenten besteht.

25. Lagersystem nach Anspruch 24, **dadurch gekennzeichnet, dass** die Gleitscheibe aus einer Scheibe als Gleitelement und einem sie umschließenden Ring als Stützelement besteht.

26. Lagersystem nach einem der Ansprüche 1 bis 25, **dadurch gekennzeichnet, dass** die Gleitscheibe (37, 62) an ihrer Oberseite mit Schmiertaschen (66) zur Aufnahme eines Dauerschmiermittels versehen ist.

27. Lagersystem nach einem der Ansprüche 1 bis 24 und 26, **dadurch gekennzeichnet, dass** die Gleitscheibe (37, 62) im zusammengebauten Zustand des Lagers vor dem Einbau in das Bauwerk mit der zu erwartenden ständigen Last vorkomprimiert ist.

28. Lagersystem nach einem der Ansprüche 1 bis 27, **dadurch gekennzeichnet, dass** die Dicke der Gleitscheibe (37, 62) wenigstens der doppelten Schmiertaschentiefe entspricht.

29. Lagersystem nach einem der Ansprüche 1 bis 28, **dadurch gekennzeichnet, dass** der ungekammerte Überstand der Gleitscheibe (37, 62) maximal 50% beträgt.

30. Lagersystem nach einem der vorhergehenden Ansprüche 26 bis 29, **dadurch gekennzeichnet, dass** die Schmiertaschen (66) kalottenförmig ausgebildet und derart angeordnet sind, dass in allen Richtungen keine durchlaufenden Zwischenräume gebildet werden.

31. Lagersystem nach Anspruch 30, **dadurch gekennzeichnet, dass** die Schmiertaschen (66) spiralförmig angeordnet sind.

32. Lagersystem nach einem der Ansprüche 1 bis 18, **dadurch gekennzeichnet, dass** es ein einseitig geführtes Linienkipp-Gleitlager aufweist, das ein mit einem Unterbau fest verbindbares Lagerunterteil (19), ein mit einem Fahrwegträger (2) fest verbinbares Lageroberteil (20) und eine zwischen dem Lagerunterteil und dem Lageroberteil angeordnete Gleit- und Kippeinheit (21), die in der Längsrichtung des Fahrwegträgers in der Gleitbewegung zwangsgeführt ist, umfasst.

33. Lagersystem nach Anspruch 32, **dadurch gekennzeichnet, dass** die Kippeinheit einen unteren Lagertopf (24), eine in einer oberen Aussparung (25) des Lagertopfes aufgenommene, an ihrer Oberseite zylinderförmig ausgebildete Kippleiste (26) und eine auf der Kippleiste abwälzbare Trägerplatte aufweist, wobei die Trägerplatte (27) durch einen den Lagertopf und die Kippleiste zentrisch durchgreifenden und mit einem oberen ballig ausgebildeten Abschnitt in eine Aussparung der Trägerplatte eingreifenden Zapfen (28) geführt ist.

34. Lagersystem nach Anspruch 34, **dadurch gekennzeichnet, dass** der Zapfen (28) in der Kippleiste (26) und dem Lagertopf (24) mittels einer Presspassung gehalten ist.

35. Lagersystem nach Anspruch 33, **dadurch gekennzeichnet, dass** der Lagertopf (24) über eine einstellbare Schraubverbindung (31) mit einer unteren Ankerplatte (30) lösbar verbunden ist.

36. Lagersystem nach Anspruch 35, **dadurch gekennzeichnet, dass** die Schraubverbindung über eine in einer Ausnehmung des Lagertopfes (24) angeordnete Passfeder (32) eine Nachstellbarkeit des Lagers in Querrichtung zulässt.

37. Lagersystem nach Anspruch 33, **dadurch gekennzeichnet, dass** die Gleiteinheit (23) von einem an der Unterseite einer Gleitplatte (34) des Lageroberteiles angeordneten Gleitblech (35) und einer in einer Aussparung (36) an der Oberseite der Trägerplatte (27) formschlüssig aufgenommenen Gleitscheibe (37) gebildet ist.

38. Lagersystem nach Anspruch 37, **dadurch gekennzeichnet, dass** die Gleitplatte (34) unter Zwischenlagerung einer Futterplatte (38) mit einer oberen Ankerplatte (39) verschraubt ist.

39. Lagersystem nach Anspruch 38, **dadurch gekennzeichnet, dass** die obere Ankerplatte (39) mit einem Fahrwegträger fest verbunden ist.

40. Lagersystem nach Anspruch 37, **dadurch gekennzeichnet, dass** die Gleitplatte die Trägerplatte (27) in Lagerquerrichtung umfassende Flansche (41, 42) aufweist, welche die Zwangsführung bei der Gleitbewegung in Längsrichtung des Lagers gewährleisten.

41. Lagersystem nach Anspruch 40, **dadurch gekennzeichnet, dass** die Flansche an ihrer Innenseite mit Gleitwerkstoffen (44) beschichtete Gleitbleche (43) aufweisen.

42. Lagersystem nach einem der vorhergehenden Ansprüche 32 bis 41, **dadurch gekennzeichnet, dass** die sich gegenseitig abwälzenden Lagerbauteile und die Gleitbleche aus Edelstahl hergestellt sind.

43. Lagersystem nach einem der Ansprüche 1 bis 18, **dadurch gekennzeichnet, dass** es ein allseitig bewegbares Linienkipp-Gleitlager aufweist, das ein mit einem Unterbau fest verbindbares Lagerunterteil (46), ein mit einem Fahrwegträger (2) fest verbindbares Lageroberteil (47) und eine zwischen dem Lagerunterteil und dem Lageroberteil angeordnete Gleit- und Kippeinheit (48), die eine Gleitbewegung sowohl in der Längs- als auch in der Querrichtung und eine Kippbewegung in der Längsrichtung des Fahrwegträgers zulässt, umfasst.

44. Lagersystem nach Anspruch 43, **dadurch gekennzeichnet, dass** die Kippeinheit einen unteren Lagertopf (49), ein in einer oberen Aussparung (50) des Lagertopfes (2) aufgenommenes, an seiner Oberseite teilzylinderförmig ausgebildetes, unteres Kippteil (51) und ein auf dem unteren Kippteil abwälzbares oberes Kippteil (52) aufweist, das in einer unteren Aussparung (53) einer Trägerplatte (54) gelagert und an seiner Abwälzfläche korrespondierend zum unteren Kippteil (51) ausgebildet ist.

45. Lagersystem nach einem der Ansprüche 43 und 44, **dadurch gekennzeichnet, dass** die Kippteile (51, 52) verdrehgesichert sind, insbesondere durch mindestens zwei im Abstand zueinander angeordnete und in Bohrungen der Kippteile formschlüssig eingreifende Sicherungsbolzen (55) gegen Verdrehen gesichert sind.

46. Lagersystem nach Anspruch 44, **dadurch gekennzeichnet, dass** der Lagertopf (49) über eine Verbindungseinrichtung, insbesondere eine einstellbare Schraubverbindung (56) mit einer unteren Ankerplatte (57) lösbar verbunden ist.

47. Lagersystem nach Anspruch 43, **dadurch gekennzeichnet, dass** die Gleiteinheit von einem an der Unterseite einer Gleitplatte (59) des Lageroberteiles angeordneten Gleitblech (60) und einer in einer Aussparung (61) an der Oberseite der Trägerplatte formschlüssig aufgenommenen Gleitscheibe (62) gebildet ist.

48. Lagersystem nach Anspruch 47, **dadurch gekennzeichnet, dass** die Gleitplatte (59) unter Zwischenlagerung einer Futterplatte (63) mit einer oberen Ankerplatte (64) fest verbunden, insbesondere verschraubt ist.

49. Lagersystem nach Anspruch 48, **dadurch gekennzeichnet, dass** die obere Ankerplatte (64) mit einem Fahrwegträger (2) fest verbindbar ist.

50. Lagersystem nach einem der vorhergehenden Ansprüche 32 bis 49, **dadurch gekennzeichnet, dass** die sich gegenseitig abwälzenden Lagerbauteile (51, 52) und das Gleitblech (60) aus Edelstahl hergestellt sind.

51. Lagersystem nach einem der Ansprüche 1 bis 18, **dadurch gekennzeichnet, dass** es ein Linienkipplager zur Verwendung als Festlager zur Aufnahme von abhebenden Kräften aufweist, das ein mit einem Unterbau fest verbindbares Lagerunterteil (67), ein mit einem Fahrwegträger fest verbindbares Lageroberteil (70) und eine zwischen dem Lagerunterteil (67) und dem Lageroberteil (70) angeordnete Kippeinheit (71), die eine Kippbewegung in der Längsrichtung des Fahrwegträgers (2) zulässt und ein Abheben des Lageroberteils (70) vom Lagerunterteil (67) verhindert, umfasst.

52. Lagersystem nach Anspruch 51, **dadurch gekennzeichnet, dass** die Kippeinheit (71) umfasst eine in konzentrische Aussparungen (72, 73) des Lagerunterteils (67) und einer Trägerplatte (74) des Lageroberteils (70) eingesetzte Passscheibe (75) sowie an dem Lagerunterteil (67) bzw. dem Lageroberteil (70) angreifende Abhebesicherungen (76, 77).

53. Lagersystem nach Anspruch 52, **dadurch gekennzeichnet, dass** die Abhebesicherungen (76, 77) von an der Außenseite der Lagerteile mittels Schraubbolzen in der Kipprichtung beweglich geführten Klammern gebildet sind.

54. Lagersystem nach einem der Ansprüche 1 bis 18, **dadurch gekennzeichnet, dass** es ein Punktkipplager zur Verwendung als Festlager ohne abhebende Kräfte aufweist, das ein mit einem Unterbau fest verbindbares Lagerunterteil (82), ein mit einem Fahrwegträger (2) fest verbindbares Lageroberteil (83) und eine zwischen dem Lagerunterteil und dem Lageroberteil angeordnete Kippeinheit (84), die eine allseitige Kippbewegung in der Längs- und der Querrichtung des Fahrwegträgers (2) zulässt, umfasst.

55. Lagersystem nach Anspruch 54, **dadurch gekennzeichnet, dass** die Kippeinheit (84) ein oberes Kippteil (90) aufweist, das mit dem Lageroberteil (83) fest verbunden ist, sowie ein unteres Kippteil (91), das mit dem Lagerunterteil (82) fest verbunden ist.

56. Lagersystem nach Anspruch 55, **dadurch gekennzeichnet, dass** die Kippteile (90, 91) von ineinander geführten zylindrischen Kappen gebildet sind, wobei wenigsten die innere Kappe an ihrer Außenseite ballig geformt ist.

57. Lagersystem nach Anspruch 56, **dadurch gekennzeichnet, dass** die Kappen (90, 91) aus Edelstahl bestehen.

58. Lagersystem nach Anspruch 57, **dadurch gekennzeichnet, dass** die innere Kappe (91) auf einem zylindrischen Zapfen (92) des Lagerunterteiles (82) formschlüssig geführt ist.

59. Lagersystem nach einem der Ansprüche 30, 41, 49 und 52, **dadurch gekennzeichnet, dass** es wenigstens ein Lager mit einer Vorrichtung zur Höhenverstellung des Lagers aufweist, bei der das Lagerunterteil (96) und/oder das Lageroberteil entlang schiefer Ebenen (97) verschiebbare Keilstücke aufweist bzw. aufweisen, die in verschiedenen Abständen zueinander fixierbar sind.

60. Lagersystem nach Anspruch 59 **dadurch gekennzeichnet, dass** die Keilstücke mittels Distanzklötzen (99) auf Abstand gehalten sind.

61. Lagersystem nach einem der Ansprüche 32, 43, 51 und 54, **dadurch gekennzeichnet, dass** es wenigstens ein Lager mit einer Vorrichtung zur Höhenverstellung des Lagers aufweist, bei der das Lageroberteil und/oder das Lagerunterteil mit wenigstens einer auswechselbaren Futterplatte ausgestattet ist bzw. sind.

## Claims

1. A bearing system for traffic ways with beam units resting on a foundation which are subjected to high, deformation speeds caused by traffic loads and wherein for each beam unit (2) several supports (4, 5, 6) are provided which allow displacements and/or rotations of the beam unit,
wherein the bearing system comprises bearings with a sliding unit which comprises a sliding disk (37, 62) made of a sliding material,
**characterized in that**
the sliding material of the bearings is designed for a displacement speed of at least 5 mm/sec, by providing a sliding material which consists at least partly of a polyethylene and has a friction coefficient that is not exceeding twice the value of a PTFE employed for bridge bearings at a sliding speed according to EN (European Standard) 1337 Part 2.

2. The bearing system according to claim 1, **characterized in that** the supports (12 - 17) are arranged in pairs in longitudinal direction of the beam unit (2).

3. The bearing system according to claim 2, **characterized in that** at least one pair of supports (13, 15; 14, 17) is arranged in the region of each end of each beam unit (2).

4. The bearing system according to any of the preceding claims, **characterized in that** the supports comprise linear rocker and/or point rocker sliding bearings.

5. The bearing system according to any of the preceding claims 1 to 3, **characterized in that** the supports comprise at least one bearing which is a combination of a spherical bearing and a sliding bearing.

6. The bearing system according to any of the preceding claims, **characterized in that** it comprises at least one fixed bearing (12).

7. The bearing system according to claim 6, **characterized in that** the fixed bearing (12) is a rocker bearing.

8. The bearing system according to claim 6, **characterized in that** the fixed bearing (12) is a linear rocker bearing if lifting forces need to be absorbed.

9. The bearing system according to claim 6, **characterized in that** the fixed bearing (12) is a point rocker bearing if no lifting forces need to be absorbed.

10. The bearing system according to claim 8, **characterized in that** the linear rocker bearing allows a rocking motion in the longitudinal direction of the beam unit.

11. The bearing system according to any of the preceding claims 1 to 4, **characterized in that** at least one all-directionally displaceable linear rocker sliding bearing (15, 16, 17) is provided for each bearing axis.

12. The bearing system according to any of the preceding claims 1 to 3 and 5, **characterized in that** at least one bearing, which is a combination of a spherical bearing and a sliding bearing, is provided for each bearing axis.

13. The bearing system according to claim 10, **characterized in that** the all-directionally displaceable linear rocker sliding bearings (15, 16, 17) allow a sliding motion in the longitudinal and the transverse direction and a rocking motion in the longitudinal direction of the beam unit (2).

14. The bearing system according to any of the preceding claims 1 to 4, **characterized in that** at least one one-directionally guided linear rocker sliding bearing (13, 14) is provided.

15. The bearing system according to claim 14, **characterized in that** the one-directionally guided linear rocker sliding bearing (13, 14) allows a sliding motion and a rocking motion in the longitudinal direction of the beam unit (2).

16. The bearing system according to any of the preceding claims 1 to 4 and 14 to 15, **characterized in that** the one-directionally guided linear rocker sliding bearings (13, 14) are arranged in the longitudinal axis of the fixed bearing (12).

17. The bearing system according to any of the preceding claims, **characterized in that** it is employed for a track (1) of a high speed railway, the track being composed of a multiplicity of successively arranged traffic way beams (2) resting on a foundation, in particular a track of a magnetic levitation train.

18. The bearing system according to any of the claims 1 to 17, **characterized in that** the sliding material of the bearings is designed for a sliding speed of more than 10 mm/sec, in particular 15 mm/sec.

19. The bearing system according to claim 1, **characterized in that** the material of the sliding disk (37, 62) has a friction coefficient that is not exceeding 1.5 times the value of a PTFE employed for bridge bearings at a sliding speed according to EN (European Standard) 1337 Part 2.

20. The bearing system according to claim 1, **characterized in that** the material of the sliding disk (37, 62) allows a limit load-carrying capacity at continuous centric load of at least 100 N/mm².

21. The bearing system according to claim 1, **characterized in that** the material of the sliding disk (37, 62) allows a limit load-carrying capacity at continuous centric load of 120 N/mm²_{.}

22. The bearing system according to claim 1, **characterized in that** the material of the sliding disk (37, 62) allows a total sliding path that equals two times the value of a PTFE employed for bridge bearings at a sliding speed according to EN (European Standard) 1337 Part 2.

23. The bearing system according to claim 1, **characterized in that** the material of the sliding disk (37, 62) allows a total sliding path that equals 1.5 times the value of a PTFE employed for bridge bearings at a displacement speed according to EN (European Standard) 1337 Part 2.

24. The bearing system according to any of the claims 18 to 23, **characterized in that** the sliding disk consists of molded parts with different material components.

25. The bearing system according to claim 24, **characterized in that** the sliding disk consists of a disk as sliding element and an encompassing ring as supporting element.

26. The bearing system according to any of the claims 1 to 25, **characterized in that** the sliding disk (37, 62) is at its upper side provided with lubrication pockets (66) for carrying a permanent lubricant.

27. The bearing system according to any of the claims 1 to 24 and 26, **characterized in that** the sliding disk (37, 62) is, in an assembled state of the bearing and before installation in the structure, pre-compressed by applying the continuous load to be expected.

28. The bearing system according to any of the claims 1 to 27, **characterized in that** the thickness of the sliding disk (37, 62) is exceeding twice the depth of the lubrication pockets.

29. The bearing system according to any of the claims 1 to 28, **characterized in that** the pocketless projection of the sliding disk (37, 62) does not exceed 50%.

30. The bearing system according to any of the claims 26 to 29, **characterized in that** the lubrication pockets (66) are dome-shaped and are arranged such that in any direction no connecting interspaces are formed.

31. The bearing system according to claim 30, **characterized in that** the lubrication pockets (66) are arranged spirally.

32. The bearing system according to any of the claims 1 to 18, **characterized in that** it comprises a one-directionally guided linear rocker sliding bearing comprising a bottom part (19) of the bearing which can be fixedly connected to a foundation, a top part (20) of the bearing which can be fixedly connected to a traffic way beam (2), and a slide and rocker unit (21) arranged between the bottom part and the top part of the bearing, which unit is, in the longitudinal direction of the traffic way beam, guided in its sliding motion in a constrained manner.

33. The bearing system according to claim 32, **characterized in that** the rocker unit comprises a lower bearing pot (24), a rocker ledge (26) resting in a top cutout (25) of the bearing pot and being cylindrical on its top side, and a supporting plate which can roll on the rocker ledge, wherein the supporting plate (27) is guided by a pin (28) centrically penetrating through the bearing pot and the rocker ledge and engaging, by means of its upper spherically formed portion, into a cutout of the supporting plate.

34. The bearing system according to claim 34, **characterized in that** the pin (28) is retained in the rocker ledge (26) and the bearing pot (24) by press-fitting.

35. The bearing system according to claim 33, **characterized in that** the bearing pot (24) is removably connected to a lower anchor plate (30) by an adjustable screw connection (31).

36. The bearing system according to claim 35, **characterized in that** the screw connection allows an adjustability of the bearing in transverse direction by a fitted key (32) arranged in a recess of the bearing pot (24).

37. The bearing system according to claim 33, **characterized in that** the slide unit (23) is formed of a sliding metal sheet (35) arranged at the bottom side of a sliding plate (34) of the top part of the bearing and a sliding disk (37) accommodated in a form-fitting manner in a recess (36) on the top side of the supporting plate (27).

38. The bearing system according to claim 37, **characterized in that** the sliding plate (34) is screwed, with interposition of a backing plate (38), to the upper anchor plate (39).

39. The bearing system according to claim 38, **characterized in that** the upper anchor plate (39) is fixedly connected to a traffic way beam.

40. The bearing system according to claim 37, **characterized in that** the sliding plate comprises flanges (41, 42) encompassing the supporting plate (27) in transverse direction of the bearing, which flanges ensure the constrained guiding of the sliding motion in longitudinal direction of the bearing.

41. The bearing system according to claim 40, **characterized in that** the flanges, at their inner sides, comprise sliding metal sheets (43) coated with sliding materials (44).

42. The bearing system according to any of the preceding claims 32 to 41, **characterized in that** the bearing components, which can roll on one another, and the sliding metal sheets are made of high-grade steel.

43. The bearing system according to any of the claims 1 to 18, **characterized in that** it comprises an all-directionally displaceable linear rocker sliding bearing comprising a bottom part (46) of the bearing which can be fixedly connected to a foundation, a top part (47) of the bearing which can be fixedly connected to a traffic way beam (2), and a slide and rocker unit (48) arranged between the bottom part and the top part of the bearing, which unit allows a sliding motion both in the longitudinal and in the transverse direction as well as a rocking motion in the longitudinal direction of the traffic way beam.

44. The bearing system according to claim 43, **characterized in that** the rocker unit comprises a lower bearing pot (49), a lower rocker part (51) which is accommodated in an top cutout (50) of the bearing pot (2) and whose top side is formed like a part of a cylinder, and an upper rocker part (52) which can roll on the lower rocker part, is supported in a bottom cutout (53) of a supporting plate (54), and whose rolling surface is formed as a correspondent to the lower rocker part (51).

45. The bearing system according to any of the claims 43 and 44, **characterized in that** the rocker parts (51, 52) are provided with an anti-twist protection, in particular by means of at least two anti-twist locking pins (55) that are spaced from each other and are engaging in bores of the rocker parts in a form-fitting manner.

46. The bearing system according to claim 44, **characterized in that** the bearing pot (49) is removably connected to a lower anchor plate (57) by a connecting means, in particular by an adjustable screw connection (56).

47. The bearing system according to claim 43, **characterized in that** the sliding unit is formed of a sliding metal sheet (60) which is arranged on the bottom side of a sliding plate (59) of the top part of the bearing and a sliding disk (62) which is accommodated in a cutout (61) at the top side of the supporting plate in a form-fitting manner.

48. The bearing system according to claim 47, **characterized in that** the sliding plate (59) is, with interposition of a backing plate (63), fixedly connected to an upper anchor plate, in particular by a screw connection.

49. The bearing system according to claim 48, **characterized in that** the upper anchor plate (64) can be fixedly connected to a traffic way beam (2).

50. The bearing system according to any of the preceding claims 32 to 49, **characterized in that** the bearing components (51, 52), which can roll on one another, and the sliding metal sheet (60) are made of high-grade steel.

51. The bearing system according to any of the claims 1 to 18, **characterized in that** it comprises a linear rocker bearing for use as fixed bearing for absorbing lifting forces, the bearing comprising a bottom part (67) of the bearing which can be fixedly connected to a foundation, a top part (70) of the bearing which can be fixedly connected to a traffic way beam, and a rocker unit (71) arranged between the bottom part (67) and the top part (70) of the bearing, which unit allows a rocking motion in the longitudinal direction of the traffic way beam (2) and prevents that the upper part (70) of the bearing is lifted off the lower part (67) of the bearing.

52. The bearing system according to claim 51, **characterized in that** the rocker unit (71) comprises a dowel plate (57), which is fitted in concentric cutouts (72, 73) of the lower part (67) of the bearing and of a supporting plate (74) of the upper part (70) of the bearing, and lift locks (76, 77) which engage to the lower part (67) of the bearing and the upper part (70) of the bearing.

53. The bearing system according to claim 52, **characterized in that** the lift locks (76, 77) are formed of cramps that are in rocking direction movably guided on the outer face of the bearing parts by screw bolds.

54. The bearing system according to any of the claims 1 to 18, **characterized in that** it comprises a point rocker bearing for use as fixed bearing without presence of lifting forces which comprises a bottom part (82) of the bearing which can be fixedly connected to a foundation, a top part (83) of the bearing which can be fixedly connected to a traffic way beam (2), and a rocker unit (84) arranged between the bottom part and the top part of the bearing, which unit allows an all-directional rocking motion in the longitudinal and the transverse direction of the traffic way beam (2).

55. The bearing system according to claim 54, **characterized in that** the rocker unit (84) comprises an upper rocker part (90) fixedly connected to the upper part (83) of the bearing and a lower rocker part (91) fixedly connected to the lower part (82) of the bearing.

56. The bearing system according to claim 55, **characterized in that** the rocker parts (90, 91) are formed of cylindrical caps which are guided in each other, wherein at least the inner cap is convexly formed on its outer face.

57. The bearing system according to claim 56, **characterized in that** the caps (90, 91) are made of high-grade steel.

58. The bearing system according to claim 57, **characterized in that** the inner cap (91) is guided on a cylindrical pin (92) of the lower part (82) of the bearing in a form fitting manner.

59. The bearing system according to any of the claims 30, 41, 49 and 52, **characterized in that** it comprises at least one bearing having a means for vertical adjustment of the bearing, in which the lower part (96) of the bearing and/or the upper part of the bearing comprises wedge-shaped pieces which can be displaced along inclined planes and can be fixed with different spacings between each other.

60. The bearing system according to claim 59, **characterized in that** the distance between the wedge-shaped pieces is kept by spacer blocks (99).

61. The bearing system according to any of the claims 32, 43, 51 and 54, **characterized in that** it comprises at least one bearing having a means for vertical adjustment of the bearing, in which the upper part of the bearing and/or the lower part of the bearing are provided with at least one exchangeable backing plate.

## Revendications

1. Système de support pour des voies de circulation présentant des unités porteuses posées sur une infrastructure, avec lesquelles apparaissent des vitesses de déformation élevées dues à des charges de trafic, et plusieurs appuis (4, 5, 6) étant prévus par unité porteuse (2), lesquels autorisent des déplacements et/ou des rotations de l'unité porteuse, le système de support présentant des supports avec une unité de glissement, qui comprend un disque de glissement (37, 62) à base d'un matériau de glissement,
**caractérisé en ce que**
le matériau de glissement des supports est conçu pour des vitesses de déplacement d'au moins 5 mm/s, du fait que le matériau de glissement est au moins en partie à base d'un polyéthylène et présente un coefficient de frottement qui correspond au maximum à la double valeur du PTFE utilisé pour des appuis de pont dans le cas d'une vitesse de déplacement selon EN (Norm Européenne) 1337 partie 2.

2. Système de support selon la revendication 1, **caractérisé en ce que** les appuis (12 - 17) sont disposés par paires dans le sens longitudinal de l'unité porteuse (2).

3. Système de support selon la revendication 2, **caractérisé en ce qu'**au moins à chaque fois une paire d'appuis (13, 15 ; 14, 17) est disposée dans la zone des extrémités de l'unité porteuse (2) respective.

4. Système de support selon l'une des revendications précédentes, **caractérisé en ce que** les appuis comprennent des paliers lisses à basculement en ligne et/ou des paliers lisses à basculement ponctuel.

5. Système de support selon l'une des revendications précédentes 1 à 3, **caractérisé en ce que** les appuis comprennent au moins un support mixte constitué d'un palier sphérique et d'un palier glissant.

6. Système de support selon l'une des revendications précédentes, **caractérisé en ce qu'**il comprend au moins un palier (12) fixe.

7. Système de support selon la revendication 6, **caractérisé en ce que** le palier fixe (12) est un palier basculant.

8. Système de support selon la revendication 6, **caractérisé en ce que** le palier (12) fixe est un palier basculant en ligne, lorsque des forces de soulèvement doivent être absorbées.

9. Système de support selon la revendication 6, **caractérisé en ce que** le palier (12) fixe est un palier basculant ponctuel, lorsqu'aucune force de soulèvement ne doit être absorbée.

10. Système de support selon la revendication 8, **caractérisé en ce que** le palier basculant en ligne autorise un mouvement de basculement dans le sens longitudinal de l'unité porteuse.

11. Système de support selon l'une des revendications précédentes 1 à 4, **caractérisé en ce qu'**au moins un palier lisse à basculement en ligne (15, 16, 17) mobile de tous côtés est prévu par axe de palier.

12. Système de support selon l'une des revendications précédentes 1 à 3 et 5, **caractérisé en ce qu'**au moins un palier mixe constitué d'un palier sphérique et d'un palier lisse est prévu par axe de palier.

13. Système de support selon la revendication 10, **caractérisé en ce que** les paliers lisses à basculement en ligne (15, 16, 17) mobiles de tous côtés autorisent un mouvement de glissement dans le sens longitudinal et le sens transversal et un mouvement de basculement dans la direction longitudinale de l'unité porteuse (2).

14. Système de support selon l'une des revendications précédentes 1 à 4, **caractérisé en ce qu'**au moins un palier lisse à basculement en ligne (13, 14) guidé sur un côté est prévu.

15. Système de support selon la revendication 14, **caractérisé en ce que** le palier lisse à basculement en ligne (13, 14) guidé sur un côté autorise un mouvement de glissement et un mouvement de basculement dans le sens longitudinal de l'unité porteuse (2).

16. Système de support selon l'une des revendications précédentes 1 à 4 et 14 à 15, **caractérisé en ce que** les paliers lisses à basculement en ligne (13, 14) guidés sur un côté sont disposés dans l'axe longitudinal du palier fixe (12).

17. Système de support selon l'une des revendications précédentes, **caractérisé en ce qu'**il est utilisé pour un tracé (1) constitué d'une pluralité de supports de voie carrossable (2), disposés les uns derrière les autres et reposant sur une infrastructure, d'un train à haute vitesse (3), en particulier d'un train à sustentation magnétique.

18. Système de support selon l'une des revendications 1 à 17, **caractérisé en ce que** les matériaux de glissement des paliers sont conçus pour des vitesses de déplacement supérieures à 10 mm/s, en particulier 15 mm/s.

19. Système de support selon la revendication 1, **caractérisé en ce que** le matériau du disque de glissement (37, 62) présente un coefficient de frottement, qui correspond au maximum à 1,5 fois celui du PTFE utilisé pour des appuis de pont avec une vitesse de déplacement selon EN (Norm Européenne) 1337 partie 2.

20. Système de support selon la revendication 1, **caractérisé en ce que** le matériau du disque de glissement (37, 62) autorise une capacité de chargement limite pour une charge centrée constante d'au moins 100 N/mm².

21. Système de support selon la revendication 1, **caractérisé en ce que** le matériau du disque de glissement (37, 62) autorise une capacité de chargement limite pour une charge centrée constante de 120 N/mm².

22. Système de support selon la revendication 1, **caractérisé en ce que** le matériau du disque de glissement (37, 62) autorise une course de glissement cumulée, qui correspond à la valeur double de celle du PTFE utilisé pour des appuis de pont dans le cas d'une vitesse de déplacement selon EN (Norm Européenne) 1337 partie 2.

23. Système de support selon la revendication 1, **caractérisé en ce que** le matériau du disque de glissement (37, 62) autorise une course de glissement cumulée, qui correspond à 1,5 fois celle du PTFE utilisé pour des appuis de pont dans le cas d'une vitesse de déplacement selon EN (Norm Européenne) 1337 partie 2.

24. Système de support selon l'une des revendications 18 à 23, **caractérisé en ce que** le disque de glissement est à base de pièces moulées comprenant différents composants de matériau.

25. Système de support selon la revendication 24, **caractérisé en ce que** le disque de glissement est constitué d'un disque comme élément de glissement et d'une bague l'entourant comme élément de soutien.

26. Système de support selon l'une des revendications 1 à 25, **caractérisé en ce que** le disque de glissement (37, 62) est doté sur son côté supérieur de poches de graissage (66) pour le logement d'un lubrifiant permanent.

27. Système de support selon l'une des revendications 1 à 24 et 26, **caractérisé en ce que** le disque de glissement (37, 62) est précomprimé avec la charge constante à escompter, lorsque le palier est assemblé, avant le montage dans l'ouvrage.

28. Système de support selon l'une des revendications 1 à 27, **caractérisé en ce que** l'épaisseur du disque de glissement (37, 62) correspond au moins au double de la profondeur de la poche de graissage.

29. Système de support selon l'une des revendications 1 à 28, **caractérisé en ce que** le débordement non enfermé du disque de glissement (37, 62) est d'au maximum 50 %.

30. Système de support selon l'une des revendications précédentes 26 à 29, **caractérisé en ce que** les poches de graissage (66) sont conçues en forme de calotte et sont disposées de telle sorte qu'aucun espacement continu n'est formé dans toutes les directions.

31. Système de support selon la revendication 30, **caractérisé en ce que** les poches de graissage (66) sont disposées en forme de spirale.

32. Système de support selon l'une des revendications 1 à 18, **caractérisé en ce qu'**il présente un palier lisse à basculement en ligne guidé unilatéralement, qui comprend une partie inférieure de palier (19) pouvant être reliée fixement à une infrastructure, une partie supérieure de palier (20) pouvant être reliée fixement à un support de voie de circulation (2) et une unité de glissement et de basculement (21) disposée entre la partie inférieure de palier et la partie supérieure de palier, qui est guidée en force dans la direction longitudinale du support de voie carrossable dans le mouvement de glissement.

33. Système de support selon la revendication 32, **caractérisé en ce que** l'unité de basculement présente une cuvette de palier (24) inférieure, une baguette de basculement (26) reçue dans un évidement (25) supérieur de la cuvette de palier et conçue en forme de cylindre sur son côté supérieur et une plaque porteuse pouvant rouler sur la baguette de basculement, la plaque porteuse (27) étant guidée par un tenon (28) traversant de façon centrée le pot de palier et la baguette de basculement et s'engageant avec un tronçon supérieur, conçu bombé, dans un évidement de la plaque porteuse.

34. Système de support selon la revendication 33, **caractérisé en ce que** le tenon (28) est maintenu dans la baguette de basculement (26) et la cuvette de palier (24) au moyen d'un ajustement serré.

35. Système de support selon la revendication 33, **caractérisé en ce que** la cuvette de palier (24) est reliée de façon amovible au moyen d'un assemblage vissé (31) réglable à une plaque d'ancrage (30) inférieure.

36. Système de support selon la revendication 35, **caractérisé en ce que** l'assemblage vissé autorise par l'intermédiaire d'un ressort d'ajustage (32) disposé dans un évidement de la cuvette de palier (24) une possibilité de réglage du palier dans le sens transversal.

37. Système de support selon la revendication 33, **caractérisé en ce que** l'unité de glissement (23) est formée par une tôle de glissement (35) disposée sur le côté inférieur d'une plaque de glissement (34) de la partie supérieure de palier et un disque de glissement (37) reçue par complémentarité de formes dans un évidement (36) sur le côté supérieur de la plaque porteuse (27).

38. Système de support selon la revendication 37, **caractérisé en ce que** la plaque de glissement (34) est vissée avec une plaque d'ancrage (39) supérieure avec l'intercalation d'une plaque de garniture (38).

39. Système de support selon la revendication 38, **caractérisé en ce que** la plaque d'ancrage (39) supérieure est reliée fixement à un support de voie carrossable.

40. Système de support selon la revendication 37, **caractérisé en ce que** la plaque de glissement présente des brides (41, 42) comprenant la plaque porteuse (27) dans le sens transversal de palier, lesquelles brides garantissent le guidage forcé lors du mouvement de glissement dans le sens longitudinal du palier.

41. Système de support selon la revendication 40, **caractérisé en ce que** les brides présentent des tôles de glissement (43) recouvertes de matériaux de glissement (44) sur leur côté intérieur.

42. Système de support selon l'une des revendications précédentes 32 à 41, **caractérisé en ce que** les composants de palier roulant les uns sur les autres et les tôles de glissement sont fabriqués en acier inoxydable.

43. Système de support selon l'une des revendications 1 à 18, **caractérisé en ce qu'**il présente un palier lisse à basculement en ligne, mobile de tous côtés, qui comprend une partie inférieure (46) pouvant être reliée fixement à une infrastructure, une partie de palier (47) pouvant être reliée à un support de voie carrossable (2) et une unité de glissement et de basculement (48) disposée entre la partie inférieure de palier et la partie supérieure de palier, qui autorise un mouvement de glissement aussi bien dans le sens longitudinal que dans le sens transversal et un mouvement de basculement dans le sens longitudinal du support de voie carrossable.

44. Système de support selon la revendication 43, **caractérisé en ce que** l'unité de basculement présente une cuvette de palier (49) inférieure, une partie basculante (51) inférieure, reçue dans un évidement (50) supérieur de la cuvette de palier (2), conçue partiellement en forme de cylindre sur son côté supérieur, et une partie basculante (52) supérieure, pouvant rouler sur la partie basculante inférieure, qui est montée dans un évidement (53) inférieur d'une plaque porteuse (54) et est conçue sur sa surface de roulement de façon correspondante avec la partie basculante (51) inférieure.

45. Système de support selon l'une des revendications 43 à 44, **caractérisé en ce que** les parties basculantes (51, 52) sont bloquées en rotation, en particulier sont bloquées en rotation par au moins deux boulons de blocage (55) disposés à distance l'un de l'autre et s'engageant par complémentarité de formes dans des alésages des parties basculantes.

46. Système de support selon la revendication 44, **caractérisé en ce que** la cuvette de palier (49) est reliée de façon amovible par un dispositif de liaison, en particulier un assemblage vissé (56) réglable, à une plaque d'ancrage (57) inférieure.

47. Système de support selon la revendication 43, **caractérisé en ce que** l'unité de glissement est formée par une tôle de glissement (60) disposée sur le côté inférieur d'une plaque de glissement (59) de la partie supérieure de palier et un disque de glissement (62) reçu par complémentarité de formes dans un évidement (61) sur le côté supérieur de la plaque de support.

48. Système de support selon la revendication 47, **caractérisé en ce que** la plaque de glissement (59) est reliée fixement, en particulier vissée, avec une plaque d'ancrage (64) supérieure avec l'intercalation d'une plaque de garniture (63).

49. Système de support selon la revendication 48, **caractérisé en ce que** la plaque d'ancrage (64) supérieure peut être reliée fixement à un support de voie carrossable (2).

50. Système de support selon l'une des revendications précédentes 32 à 49, **caractérisé en ce que** les composants de palier (51, 52) roulant les uns sur les autres et la tôle de glissement (60) sont fabriqués à base d'acier inoxydable.

51. Système de support selon l'une des revendications 1 à 18, **caractérisé en ce qu'**il présente un palier basculant en ligne pour une utilisation comme palier fixe pour la réception de forces de soulèvement, qui comprend une partie inférieure de palier (67) pouvant être reliée fixement à une infrastructure, une partie supérieure de palier (70) pouvant être reliée fixement à un support de voie carrossable et une unité de basculement (71) disposée entre la partie inférieure de palier (67) et la partie supérieure de palier (70), qui autorise un mouvement de basculement dans le sens longitudinal du support de voie carrossable (2) et empêche un soulèvement de la partie supérieure de palier (70) de la partie inférieure de palier (67).

52. Système de support selon la revendication 51, **caractérisé en ce que** l'unité de basculement (71) comprend un disque d'ajustement (75) inséré dans des évidements (72, 73) concentriques de la partie inférieure de palier (67) et d'une plaque porteuse (74) de la partie supérieure de palier (70) et des blocages de soulèvement (76, 77) s'appliquant sur la partie inférieure de palier (67) ou la partie supérieure de palier (70).

53. Système de support selon la revendication 52, **caractérisé en ce que** les blocages de soulèvement (76, 77) sont formés par des pinces guidées de façon mobile sur le côté extérieur des parties de palier au moyen de boulons filetés de façon mobile dans le sens de basculement.

54. Système de support selon l'une des revendications 1 à 18, **caractérisé en ce qu'**il présente un point de basculement ponctuel pour une utilisation comme palier fixe sans forces de décollement, qui comprend une partie inférieure de palier (82) pouvant être reliée fixement à une infrastructure, une partie supérieure de palier (83) pouvant être reliée fixement à un support de voie carrossable (2) et une unité de basculement (84) disposée entre la partie inférieure de palier et la partie supérieure de palier, laquelle autorise un mouvement de basculement de tous côtés dans le sens longitudinal et le sens transversal du support de voie carrossable (2).

55. Système de support selon la revendication 54, **caractérisé en ce que** l'unité de basculement (84) présente une partie de basculement (90) supérieure, qui est reliée fixement à la partie supérieure de palier (83), et une partie de basculement (91) inférieure, qui est reliée fixement à la partie inférieure de palier (82).

56. Système de support selon la revendication 55, **caractérisé en ce que** les parties de basculement (90, 91) sont formées par des capuchons cylindriques guidés les uns dans les autres, au moins le capuchon intérieur étant formé de façon bombée sur son côté extérieur.

57. Système de support selon la revendication 56, **caractérisé en ce que** les capuchons (90, 91) sont en acier inoxydable.

58. Système de support selon la revendication 57, **caractérisé en ce que** le capuchon (91) intérieur est guidé par complémentarité de formes sur un tenon (92) cylindrique de la partie inférieure de palier (82).

59. Système de support selon l'une des revendications 30, 41, 49 et 52, **caractérisé en ce qu'**il présente au moins un palier avec un dispositif pour le réglage en hauteur du palier, sur lequel la partie inférieure de palier (96) et/ou la partie supérieure de palier présente(nt) des pièces en coin pouvant coulisser le long de plans (97) inclinés, lesquelles pièces peuvent être fixées à différentes distances les unes des autres.

60. Système de support selon la revendication 59, **caractérisé en ce que** les pièces en coin sont maintenues à distance au moyen de pièces d'espacement (99).

61. Système de support selon l'une des revendications 32, 43, 51 et 54, **caractérisé en ce qu'**il présente au moins un palier avec un dispositif pour le réglage en hauteur du palier, sur lequel la partie supérieure de palier et/ou la partie inférieure de palier est ou sont équipée(s) d'au moins une plaque d'alimentation amovible.
